# FASCICULE DE BREVET EUROPEEN

(11) **EP 1 831 636 B1**
(45) Date de publication et mention de la délivrance du brevet: **04.11.2009**
(21) Numéro de dépôt: 05848358.7
(22) Date de dépôt: 23.12.2005
(51) Int. Cl.: F42B 3/182

(54) **AMORCE PYRO-ELECTRONIQUE A CIRCUIT DE SHUNTAGE DE PONT ELECTROTHERMIQUE**
MIT EINER SCHALTUNG ZUM NEBENSCHLUSSSCHALTEN EINER ELEKTROTHERMISCHEN BRÜCKE VERSEHENER PYROELEKTRONISCHER ZÜNDER
PYROELECTRONIC DETONATOR PROVIDED WITH A CIRCUIT FOR SHUNTING AN ELECTROTHERMAL BRIDGE

(30) Priorité: 23.12.2004 FR 0453204
(43) Date de publication de la demande: 12.09.2007
(73) Titulaire: Davey Bickford, 89550 Hery (FR)
(72) Inventeur: TROUSSELLE, Raphaël, F-89000 Auxerre (FR); GUYON, Franck, F-89000 Auxerre (FR); POUDRE, Arthur, F-89000 Auxerre (FR)
(74) Mandataire: Santarelli
(86) Numéro de dépôt international: PCT/FR2005/051145
(87) Numéro de publication internationale: WO 2006/070170

(56) Documents cités:
- WO-A-2004/010554
- GB-A- 313 605
- US-A- 3 683 811
- US-A- 4 103 619
- US-A- 5 460 093
- US-B1- 6 220 163

## Description

La présente invention concerne une amorce pyro-électronique à circuit de shuntage de pont électrothermique. Elle a des applications dans le domaine de la pyrotechnie pour au moins la commande de l'allumage d'amorces.

L'allumage électrique des amorces est une technique connue ancienne. Elle consiste à envoyer dans un pont électrothermique au contact d'une composition primaire, par une ligne électrique, un courant suffisant pour provoquer l'allumage de la composition primaire. Elle a évoluée récemment grâce à la mise en oeuvre d'amorces électroniques qui peuvent recevoir des ordres par la ligne électrique, par exemple ordres de sélection spécifique d'amorce et/ou de programmation (retard, allumage...), et/ou qui peuvent émettre des données par la même ligne électrique, par exemple données d'identification d'amorce.

La sécurité est un élément fondamental de ce domaine de la pyrotechnie et on a développé des solutions pour diminuer les risques d'allumage intempestif de l'amorce, par exemple à cause de courants vagabonds ou de décharges électrostatiques. En effet, dans le cas d'amorces purement électriques comportant seulement un pont électrothermique directement relié à une ligne d'allumage, on peut mettre en oeuvre comme dans US-6 220 163 B1, qui forme un point de départ pour le préambule de la revendication 1, un filtre écrêteur passif à varistor ou diodes Zener. On peut également utiliser des ponts nécessitant de plus grandes énergies pour provoquer l'allumage de l'amorce afin de diminuer la sensibilité de l'ensemble. Le cas des amorces comportant des circuits électroniques est plus complexe du fait de leur sensibilité intrinsèque aux courants faibles et/ou aux décharges électrostatiques. On a donc proposé de mettre en oeuvre en relation avec les circuits électroniques, des dispositifs passifs de protection à type d'écrêteurs ou limiteurs (éclateurs, réseau de diodes d'entrée, filtre RC passe bas d'entrée...). Outre que ces solutions sont passives, elles sont mises en oeuvre du coté interface ligne d'allumage (plus généralement permettant la commande codée et/ou des échange de données et/ou l'alimentation pour les amorces électronique).

La présente invention propose quant à elle, l'utilisation d'une solution active qui est mise en oeuvre en relation avec le pont électrothermique et qui consiste à mettre en parallèle du pont un shunt électrique, de préférence bidirectionnel, commandable, monostable ou bistable. La solution proposée se différentie de celle de US-5 460 093 dans laquelle la charge et décharge d'un condensateur d'allumage sont commandées. Pour le shunt bistable, les commandes permettent de mettre le shunt soit dans un état fermé stable (empêchant le fonctionnement du pont et donc l'allumage, le shunt présente alors une faible résistance électrique notamment par rapport à la résistance du pont) soit dans un état ouvert stable (le shunt présente alors une forte résistance électrique notamment par rapport à celle du pont et dérive donc un courant négligeable). Pour le shunt monostable, les commandes permettent de mettre le shunt soit dans un état dans lequel il peut basculer de l'état ouvert vers l'état fermé, ledit état étant dit état de bascule, le basculement étant fonction d'un seuil de basculement de signal électrique de pont, le basculement vers l'état fermé étant obtenu lorsque le signal électrique appliqué au pont dépasse le seuil, soit dans un état ouvert forcé. Si de préférence, le shunt monostable qui est passé dans l'état fermé repasse vers l'état ouvert lorsque le signal électrique repasse en dessous d'un seuil, on envisage également le cas où le shunt monostable reste dans l'état fermé après le basculement, on comprend qu'alors Il faut mettre en oeuvre une commande spécifique pour le faire rebasculer vers l'état de bascule ouvert (d'où il pourra basculer vers l'état fermé si le seuil est encore une fois franchi vers le haut) où envoyer une commande de forçage d'état ouvert.

On comprend que dans l'état fermé, le shunt qui est en parallèle du pont court-circuite sensiblement le pont qui ne peut plus alors fonctionner et provoquer l'allumage (ne peut plus s'échauffer suffisamment faute d'un courant suffisant circulant en son sein). Le shunt monostable est dimensionné pour que son seuil de basculement soit inférieur au couple Ramorce x lo amorce, Ramorce étant la résistance de l'amorce et lo amorce l'intensité maximale de non allumage de l'amorce, le shunt étant conducteur au-dessus de ce seuil et non-conducteur en dessous de ce seuil, ce qui rend tout amorçage intempestif impossible. Le shunt monostable se comporte comme un écrêteur commandable dont l'état fermé fait que le pont ne verra qu'une tension comprise, selon le type de shunt, entre zéro volt (court-circuit parfait) et au maximum Ramorce x lo amorce volts (limiteur vrai). De préférence pour le shunt bistable, le shunt dans l'état fermé est configuré pour que le pont ne voit qu'une tension comprise, selon le type de shunt, entre zéro volt (court-circuit parfait) et au maximum Ramorce x lo amorce volts (limiteur vrai).

L'invention concerne donc une amorce pyro-électronique comportant un circuit électronique pour au moins commander l'allumage de l'amorce par envoi d'un courant dans un pont électrothermique.

Selon l'invention, l'amorce comporte en outre au moins un moyen de shuntage électrique disposé en parallèle du pont, le circuit électronique recevant des ordres provenant d'une ligne d'allumage pour produire des commandes et le moyen de shuntage étant actif et commandable par des commandes permettant une sélection d'états, les états étant un état fermé à faible résistance électrique du shunt destiné à empêcher l'allumage de l'amorce par dérivation à travers le shunt du courant du pont, dans l'état ferme, le pont ne pouvant être soumis qu'à une tension comprise entre zéro volt et Ramorce x Io amorce volts, Ramorce étant la résistance de l'amorce et Io amorce étant l'intensité maximale de non allumage de l'amorce, et un état ouvert à forte résistance électrique du shunt (et autorisant donc un allumage qui sera obtenu lorsqu'un courant sera envoyé dans le pont suite à une commande d'allumage couplée ou non à une commande d'état).

Dans divers modes de mise en oeuvre de l'invention, les moyens suivants pouvant être utilisés seuls ou selon toutes les combinaisons techniquement envisageables, sont
- le shunt est bistable, les commandes permettant de mettre le shunt soit dans un état fermé stable, soit dans un état ouvert stable,
- le shunt est monostable, les commandes permettant de mettre le shunt soit dans un état de bascule au moins de l'état ouvert vers l'état fermé, le basculement étant fonction d'un seuil de basculement de signal électrique de pont, le basculement vers l'état fermé étant obtenu lorsque le signal électrique appliqué au pont dépasse le seuil, soit dans un état ouvert forcé,
- après basculement vers l'état fermé du shunt monostable, ledit shunt rebascule vers l'état ouvert lorsque le signal électrique repasse en dessous d'un seuil,
- le shunt monostable qui repasse vers l'état ouvert lorsque le signal électrique repasse en dessous du seuil, présente un hystérésis, le seuil de basculement de l'état ouvert vers l'état fermé étant supérieur au seuil de basculement de l'état fermé vers l'état ouvert,
- le shunt monostable qui repasse vers l'état ouvert lorsque le signal électrique repasse en dessous du seuil est temporisé, le rebasculement vers l'état ouvert s'effectuant après un délai déterminé une fois que le signal est repassé sous le seuil,
- le shunt monostable qui repasse vers l'état ouvert lorsque le signal électrique repasse en dessous du seuil est temporisé, le rebasculement vers l'état ouvert s'effectuant après un délai déterminé une fois que le signal est repassé et reste sous le seuil, (le signal doit rester sous le seuil un certain temps pour qu'il y ait rebasculement),
- après basculement vers l'état fermé du shunt monostable, ledit shunt reste dans l'état fermé quel que soit le niveau du signal électrique, une commande spécifique permettant de le faire rebasculer dans l'état ouvert (état de bascule ou état ouvert forcé),
- le même shunt peut être monostable ou bistable selon le type de commande reçue,
- le seuil est un seuil de tension choisi comme étant inférieur au produit Ramorce x Io amorce, Ramorce étant la résistance de l'amorce et Io amorce l'intensité maximale de non allumage de l'amorce,
- la résistance à l'état fermé du shunt est inférieure à la résistance du pont divisée par 10,
- le signal électrique de pont est la tension aux bornes du pont,
- le signal électrique de pont est la tension aux bornes d'un condensateur destiné à être déchargé à travers le pont lors de l'allumage,
- le shunt est bidirectionnel, (en outre d'un courant de polarité constante -courant continu de forme quelconque- le shunt bidirectionnel laisse passer un éventuel courant alternatif) (les caractéristiques électriques de conduction dans l'état fermé peuvent être différentes en fonction du sens
- polarité- du courant shunté comme par exemple dans le cas d'un shunt constitué d'un transistor NPN et d'une diode en parallèle, cathode sur le collecteur et anode sur l'émetteur : dans un sens seuil de conduction de la diode, dans l'autre tension de saturation du transistor rendu passant)
- l'amorce comporte un circuit électronique configurable ASIC, le shunt étant dans ou en dehors dudit circuit, (ASIC = "application specific integrated circuit": circuit intégré dédié à une application),
- le shunt est un composant choisi parmi au moins un (c'est à dire un ou plusieurs ou une association de ces composants, par exemple un transistor et un thyristor ou triac) ou plusieurs des composants suivants:
   - un relais électromagnétique,
   - un relais statique,
   - un transistor bipolaire,
   - un transistor à effet de champ,
   - un thyristor,
   - un triac,
   - un commutateur micromécanique électrique (MEMS),
   - une diode,
   - une diode zener,
   - un néon,
- au repos, le shunt est dans un état qui correspond à une impossibilité d'allumage, (concerne aussi bien une amorce non reliée à une ligne d'allumage, non alimentée, qu'une amorce reliée à une ligne d'allumage parcourue par un courant de communication et/ou d'alimentation pour une amorce à commande par code, en dehors d'un code de désinhibition ou d'activation ces termes étant équivalents)
- l'amorce comporte en outre des moyens de mesure du courant passant dans le shunt et le changement ou basculement vers l'état ouvert n'est possible que si la mesure de courant est inférieure à un seuil prédéterminé de courant,
- les états du shunt sont sous la dépendance de commandes (codes) envoyées sur une ligne d'allumage reliée au circuit électronique de l'amorce,
- la tension de commande de l'ouverture du shunt est supérieure à la tension minimum de fonctionnement de la logique du module électronique,
- l'amorce comporte des moyens permettant que le passage dans un état qui correspond à une possibilité d'allumage soit sous la dépendance d'une commande de désinhibition envoyée dans l'amorce,
- l'amorce comporte des moyens permettant que le passage dans un état qui correspond à une impossibilité d'allumage soit sous la dépendance d'une commande d'inhibition envoyée dans l'amorce.

Grâce à la mise en oeuvre d'un shunt, outre la sécurité accrue, il est possible de faire des tests sur l'amorce jusqu'à provoquer une décharge électrique (simulation d'un courant parasite ou commande d'allumage mais avec inhibition d'allumage par shunt fermé stable ou dans un état de bascule) dans le circuit final du pont mais sans provoquer l'allumage réel de l'amorce du fait que la décharge est essentiellement dérivée à travers le shunt. On peut donc effectuer des tests plus poussés que ce qui était possible précédemment.

La présente invention va maintenant être exemplifiée sans pour autant en être limitée avec la description qui suit en relation avec la figure suivante:
la Figure 1 qui représente un schéma fonctionnel d'une amorce selon l'invention.

Sur la Figure 1, l'amorce 1 comporte un module électronique 2 relié en 3 à une ligne d'allumage et par laquelle, selon le degré de complexité du module 2, un courant d'allumage ou des ordres (codes ou instructions diverses dont d'allumage) sont reçus par le module et, éventuellement, des données qui peuvent être envoyées du module vers l'extérieur. Le module comporte un circuit électronique de commande. Un pont thermoélectrique 4 est relié à deux lignes d'alimentation électrique par l'intermédiaire d'un élément de commande d'allumage, trtir, qui est un transistor 5, de préférence MOS comme sur la Figure 1. Un condensateur de stockage Ctir est disposé entre les deux lignes d'alimentation et est destiné à stocker de l'énergie notamment destinée à l'allumage. Un shunt 7 est disposé en parallèle du pont 4. Les états ouvert ou fermé du shunt peuvent être commandés par le circuit électronique par la ligne 8. Le circuit électronique, par une ligne 6, peut commander l'allumage de l'amorce en rendant passant le transistor 5 (et à la condition que le shunt 7 soit dans un état ouvert stable ou forcé).

Dans le cas d'un shunt bistable, les commandes permettent de faire passer le shunt d'un état ouvert stable à un état fermé stable et inversement.

Dans le cas d'un shunt monostable, les commandes permettent de faire passer le shunt d'un état de bascule dans lequel le shunt peut passer au moins d'un état ouvert à un état fermé selon la valeur d'un signal électrique de pont mesuré aux bornes du pont ou aux bornes de la capacité Ctir, par rapport à un seuil, ou de le faire passer vers un état ouvert forcé et inversement. Dans l'état de bascule le shunt peut rebasculer à l'état ouvert automatiquement ou non en fonction du signal électrique selon la variante mise en oeuvre.

De préférence, c'est le circuit électronique qui contrôle le basculement en fonction du signal électrique de pont, le shunt se présentant comme un simple commutateur ou interrupteur. De préférence, on met en oeuvre un shunt électronique qui est ou comporte un transistor bipolaire ou à effet de champ, notamment MOS pour ce dernier. Dans une variante où le circuit électronique n'effectue pas ces contrôles, le shunt comporte des moyens de mesure du signal et de contrôle de basculement propres.

Il est également possible de mettre en oeuvre des moyens de sécurité complémentaires avec une mesure de courant traversant le shunt 7 qui est en parallèle du pont thermoélectrique 4 et on n'autorisera le basculement d'état de fermé (donc amorce inhibée) vers l'état ouvert (amorce désinhibée, autorisant alors un éventuel allumage) que si la mesure de courant est inférieure à un seuil.

Dans une variante de l'invention, il est également possible de mettre en oeuvre en outre du shunt qui est en parallèle du pont, un circuit de commutation supplémentaire (ouvert = non-conducteur/fermé = conducteur) commandable en série avec le pont, le shunt étant en parallèle du circuit de commutation et du pont, ces deux derniers étant en série, le circuit de commutation ayant des commandes inversées par rapport au shunt (pour allumage il faut que le circuit de commutation soit fermé et le shunt ouvert). En alternative de cette variante, le circuit de commutation peut être en série du pont et du shunt qui sont en parallèle. Dans ces deux cas, le circuit de commutation est de préférence distinct de l'élément de commande 5 d'allumage. On doit noter que cette variante présente l'inconvénient de rajouter un circuit de commutation qui peut présenter une certaine résistance interne même fermé, ceci en série du pont, ce qui peut réduire l'énergie fournie au pont.

Enfin et de préférence, lorsque l'amorce est au repos, non utilisée, non connectée à une ligne d'allumage, non alimentée, voire même connectée et alimentée par une ligne d'allumage, l'amorce est initialement (en l'absence de commande contraire) dans un état d'inhibition de l'allumage, c'est-à-dire que le shunt est dans un état fermé stable (cas du shunt bistable) ou un état de bascule (cas du shunt monostable) empêchant ainsi tout allumage intempestif.

## Revendications

1. Amorce (1) pyro-électronique comportant un circuit électronique (2) pour au moins commander l'allumage de l'amorce par envoi d'un courant dans un pont électrothermique (4), et l'amorce comportant en outre au moins un moyen de shuntage (7) électrique disposé en parallèle du pont (4),
**caractérisée en ce que** le circuit électronique (2) reçoit des ordres provenant d'une ligne d'allumage pour produire des commandes le moyen de shuntage (7) électrique est actif et commandable par des commandes permettant une sélection d'états, les états étant un état fermé à faible résistance électrique du shunt (7) destiné à empêcher l'allumage de l'amorce (1) par dérivation à travers le shunt (7) du courant du pont (4), dans l'état fermé, le pont (4) ne pouvant être soumis qu'à une tension comprise entre zéro volt et Ramorce x Io amorce volts, R amorce étant la résistance de l'amorce (1) et Io amorce étant l'intensité maximale de non allumage de l'amorce (1), et un état ouvert à forte résistance électrique du shunt (7).

2. Amorce (1) selon la revendication 1, **caractérisée en ce qu'**au repos, le shunt (7) est dans un état qui correspond à une impossibilité d'allumage.

3. Amorce (1) selon la revendication 1 ou 2, **caractérisée en ce que** le shunt (7) est bistable, les commandes permettant de mettre le shunt (7) soit dans un état fermé stable, soit dans un état ouvert stable.

4. Amorce (1) selon l'une quelconque des revendications précédentes, **caractérisée en ce que** le shunt (7) est monostable, les commandes permettant de mettre le shunt (7) soit dans un état de bascule au moins de l'état ouvert vers l'état fermé, le basculement étant fonction d'un seuil de basculement de signal électrique de pont (4), le basculement vers l'état fermé étant obtenu lorsque le signal électrique appliqué au pont (4) dépasse le seuil, soit dans un état ouvert forcé.

5. Amorce (1) selon la revendication 4, **caractérisée en ce que**, après basculement vers l'état fermé du shunt (7) monostable, ledit shunt (7) rebascule vers l'état ouvert lorsque le signal électrique repasse en dessous d'un seuil.

6. Amorce (1) selon l'une quelconque des revendications 4 ou 5, **caractérisée en ce que** le seuil est un seuil de tension choisi comme étant inférieur au produit Ramorce x Io amorce.

7. Amorce (1) selon l'une quelconque des revendications précédentes, **caractérisée en ce que** la résistance à l'état fermé du shunt (7) est inférieure à la résistance du pont (4) divisée par 10.

8. Amorce (1) selon l'une quelconque des revendications précédentes, **caractérisée en ce que** le shunt (7) est un composant choisi parmi au moins un ou plusieurs des composants suivants:
- un relais électromagnétique,
- un relais statique,
- un transistor bipolaire,
- un transistor à effet de champ,
- un thyristor,
- un triac,
- un commutateur micromécanique électrique,
- une diode,
- une diode zener,
- un néon.,

9. Amorce (1) selon l'une quelconque des revendications précédentes, **caractérisée en ce que** le shunt (7) est bidirectionnel.

10. Amorce (1) selon l'une quelconque des revendications précédentes, **caractérisée en ce qu'**elle comporte un circuit électronique configurable ASIC, le shunt (7) étant dans ou en dehors dudit circuit.

11. Amorce (1) selon l'une quelconque des revendications précédentes, **caractérisée en ce qu'**elle comporte des moyens permettant que le passage dans un état qui correspond à une possibilité d'allumage soit sous la dépendance d'une commande de désinhibition envoyée dans l'amorce (1).

12. Amorce (1) selon l'une quelconque des revendications précédentes, **caractérisée en ce qu'**elle comporte des moyens permettant que le passage dans un état qui correspond à une impossibilité d'allumage soit sous la dépendance d'une commande d'inhibition envoyée dans l'amorce (1).

13. Amorce (1) selon l'une quelconque des revendications précédentes, **caractérisée en ce que** la tension de commande de l'ouverture du shunt (7) est supérieure à la tension minimum de fonctionnement de la logique du module électronique.

## Claims

1. Pyro-electronic detonator (1) including an electronic circuit (2) for at least commanding the ignition of the detonator by sending a current into an electrothermal bridge (4), the detonator further including at least one electrical shunting means (7) disposed in parallel with the bridge (4),
**characterised in that** the electronic circuit (2) receives instructions coming from an ignition line for producing commands, the electrical shunting means (7) are active and controllable by commands enabling a selection of states, those states being a closed state of low electrical resistant of the shunt (7) intended to prevent ignition of the detonator (1) by shunting current from the bridge (4) via the shunt (7), in the closed state, the bridge (4) being subjectable only to a voltage between zero volts and Rdetonator x Io detonator volts, R detonator being the resistance of the detonator (1) and Io detonator being the maximum current of non-ignition of the detonator (1), and an open state of high electrical resistance of the shunt (7).

2. Detonator (1) according to claim 1, **characterised in that** at rest the shunt (7) is in a state that corresponds to impossibility of ignition.

3. Detonator (1) according to claim 1 or 2, **characterised in that** the shunt (7) is bistable, the commands enabling the shunt (7) to be placed either in a stable closed state or in a stable open state.

4. Detonator (1) according to any of the preceding claims, **characterised in that** the shunt (7) is monostable, the commands enabling the shunt (7) to be placed either in a state of switching at least from the open state to the closed state, switching being a function of a switching threshold of the electrical signal from the bridge (4), switching to the closed state being obtained if the electrical signal applied to the bridge (4) exceeds the threshold, or in an open forced state.

5. Detonator (1) according to claim 4, **characterised in that**, after switching to the closed state of the monostable shunt (7), said shunt (7) switches back to the open state if the electrical signal drops below a threshold.

6. Detonator (1) according to either of claims 4 or 5, **characterised in that** the threshold is a voltage threshold chosen as being less than the product Rdetonator x Io detonator.

7. Detonator (1) according to any of the preceding claims, **characterised in that** in the closed state the resistance of the shunt (7) is less than the resistance of the bridge (4) divided by 10.

8. Detonator (1) according to any of the preceding claims, **characterised in that** the shunt (7) is a component chosen from at least one or more of the following components:
- an electromagnetic relay,
- a solid state relay,
- a bipolar transistor,
- a field-effect transistor,
- a thyristor,
- a triac,
- a micromechanical electrical switch,
- a diode,
- a zener diode,
- a neon bull.

9. Detonator (1) according to any of the preceding claims, **characterised in that** the shunt (7) is bidirectional.

10. Detonator (1) according to any of the preceding claims, **characterised in that** it includes a configurable electronic circuit (ASIC), the shunt (7) being internal or external to said circuit.

11. Detonator (1) according to any of the preceding claims, **characterised in that** it includes means such that the passage to a state that corresponds to a possibility of ignition is dependent on a de-inhibition command sent into the detonator (1).

12. Detonator (1) according to any of the preceding claims, **characterised in that** it includes means such that the passage to a state that corresponds to an impossibility of ignition is dependent on an inhibition command sent into the detonator (1).

13. Detonator (1) according to any of the preceding claims, **characterised in that** the voltage commanding opening of the shunt (7) is greater than the minimum operating voltage of the logic of the electronic module.

## Patentansprüche

1. Pyroelektronischer Zünder (1), umfassend eine elektronische Schaltung (2) um zumindest das Zünden des Zünders durch Führen eines Stromes in eine elektrothermische Brücke (4) zu steuern, wobei der Zünder ferner zumindest eine parallel zur Brücke (4) angeordnete elektrische Shunteinrichtung (7) umfasst, **dadurch gekennzeichnet, dass** die elektronische Schaltung (2) Befehle empfängt, ausgehend von einer Zündleitung, um Steuerbefehle zu erzeugen, wobei die elektrische Shunteinrichtung (7) aktiv ist und steuerbar durch Steuerbefehle, die eine Zustandsauswahl ermöglichen, wobei die Zustände ein geschlossener Zustand mit geringem elektrischen Widerstand des Shuntes (7), dazu bestimmt das Zünden des Zünders (1) zu verhindern mittels Ableitung durch den Shunt (7) des Stromes der Brücke (4), wobei im geschlossenen Zustand die Brücke (4) lediglich einer Spannung ausgesetzt werden kann, enthalten zwischen 0 Volt und R-Zünder x Io-Zünder Volt, wobei R-Zünder der Widerstand des Zünders (1) und Io-Zünder die maximale Nichtzündstromstärke des Zünders (1) sind, und einem offenen Zustand mit starkem elektrischen Widerstand des Shuntes (7).

2. Zünder (1) nach Anspruch 1, **dadurch gekennzeichnet, dass** im Ruhezustand der Shunt (7) in einem Zustand vorliegt, entsprechend einer Zündunmöglichkeit.

3. Zünder (I) nach Anspruch 1 oder 2, **dadurch gekennzeichnet, dass** der Shunt (7) bistabil ist, wobei die Steuerbefehle in der Lage sind, den Shunt (7) entweder in einen geschlossenen stabilen Zustand oder einen offenen stabilen Zustand zu versetzen.

4. Zünder (1), nach einem der vorangegangenen Ansprüche, **dadurch gekennzeichnet, dass** der Shunt (7) monostabil ist, wobei die Steuerbefehle, es ermöglichen, den Shunt (7) entweder in einen Kippzustand zu versetzen, zumindest vom offenen Zustand hin zum geschlossenen Zustand, wobei das Kippen abhängig ist von einer elektrischen Signalkippschwelle der Brücke (4), wobei das Kippen hin zu dem geschlossenen Zustand erhalten wird, wenn das an die Brücke (4) angelegte elektrische Signal die Schwelle übersteigt, oder in einen erzwungenen offenen Zustand.

5. Zünder (1) nach Anspruch 4, **dadurch gekennzeichnet, dass** nach dem Kippen hin zu dem geschlossenen Zustand des monostabilen Shunts (7) der Shunt (7) zurückkippt hin zu dem offenen Zustand, wenn das elektrische Signal wieder unter eine Schwelle abfällt.

6. Zünder (1) nach einem der Ansprüche 4 oder 5, **dadurch gekennzeichnet, dass** die Schwelle eine Spannungsschwelle ist, ausgewählt als geringer zu dem Produkt R-Zünder x Io-Zünder.

7. Zünder (1) nach einem der vorangegangenen Ansprüche, **dadurch gekennzeichnet, dass** der Widerstand im geschlossenen Zustand des Shuntes (7) geringer ist als der Widerstand der Brücke (4) geteilt durch zehn.

8. Zünder (1) nach einem der vorangegangenen Ansprüche, **dadurch gekennzeichnet, dass** der Shunt (7) ein Bauteil ist, gewählt unter zumindest einem oder mehreren der nachfolgenden Bauteile:
- einem elektromagnetischen Relais,
- einem statischen Relais,
- einem bipolaren Transistor,
- einem Feldeffekttransistor,
- einem Thyristor,
- einem Triac,
- einem mikromechanischen elektrischen Schalter,
- einer Diode,
- einer Zenerdiode,
- einem Neon.

9. Zünder (1) nach einem der vorangegangenen Ansprüche, **dadurch gekennzeichnet, dass** der Shunt (7) bidirektional ist.

10. Zünder (1) nach einem der vorangegangenen Ansprüche, **dadurch gekennzeichnet, dass** er eine konfigurierbare elektronische ASIC-Schaltung umfasst, wobei der Shunt (7) in der Schaltung oder außerhalb der Schaltung vorliegt.

11. Zünder (1) nach einem der vorangegangenen Ansprüche, **dadurch gekennzeichnet, dass** er eine Einrichtung umfasst, die es ermöglicht, dass der Übergang in einen Zustand entsprechend einer Zündmöglichkeit abhängig ist von einem zu dem Zünder (1) gesendeten Steuerbefehl zum Entsichern.

12. Zünder (1) nach einem der vorangegangenen Ansprüche, **dadurch gekennzeichnet, dass** er eine Einrichtung umfasse die es ermöglicht, dass der Übergang in einen Zustand entsprechend einer Zündunmöglichkeit abhängig ist von einem zu dem Zünder gesendeten Steuerbefehl.zur Sicherung oder Hemmung.

13. Zünder (1) nach einem der vorangegangenen Ansprüche, **dadurch gekennzeichnet, dass** die Befehls- oder Steuerungsspannung zur Öffnung des Shuntes (7) größer ist als die minimale Funktionsspannung der Logik des elektronischen Moduls.
